# EUROPÄISCHE PATENTSCHRIFT

(11) **EP 3 231 962 B1**
(45) Veröffentlichungstag und Bekanntmachung des Hinweises auf die Patenterteilung: **01.08.2018**
(21) Anmeldenummer: 17165231.6
(22) Anmeldetag: 06.04.2017
(51) Int. Cl.: E04G 21/32

(54) **ABSTURZSICHERUNG FÜR PERSONEN, UMFASSEND EINE SICHERUNGSPLATTE MIT KRALLEN**
ANTI-FALL SAFETY DEVICE FOR PERSONS, COMPRISING A SECURING PLATE WITH CLAWS
SÉCURITÉ ANTI-CHUTE POUR DES PERSONNES COMPRENANT UNE PLAQUE DE SÉCURITÉ DOTÉE DE GRIFFES

(30) Priorität: 15.04.2016 DE 202016101992 U
(43) Veröffentlichungstag der Anmeldung: 18.10.2017
(73) Patentinhaber: ABS Safety GmbH, 47623 Kevelaer (DE)
(72) Erfinder: Beckers, Stefan, 47652 Weeze (DE)
(74) Vertreter: Ter Meer Steinmeister & Partner

(56) Entgegenhaltungen:
- EP-B1- 1 698 747
- CA-A1- 2 635 248
- DE-U1-202011 001 953
- GB-A- 2 351 789

## Beschreibung

Die vorliegende Erfindung betrifft eine Absturzsicherung für Personen, gemäß dem Oberbegriff des Anspruchs 1.

Eine derartige Absturzsicherung ist in EP 1 698 747 B1 beschrieben. Bei dieser sind Zungen vorgesehen, die zur form- und/oder reibschlüssigen Verbindung in seiner Vorrichtung mit dem Flachdach dienen.

Eine Absturzsicherung zur Anbringung auf einem Flachdach ist ferner durch GB 2 351 789 A offenbart.

Solche Absturzsicherungen werden als Ankerpunkte auf Gebäudedächern oder an Fassaden zur Personensicherung verwendet. Die Ringöse dient zur Aufnahme eines Karabinerhakens, der am Ende eines Sicherungsseils angebracht ist, das zur persönlichen Sicherheitsausrüstung der Person gehört. Der Stab, der die Öse trägt, ist durch den Fuß am Untergrund verankert.

Der Fuß kann zu diesem Zweck geeignete formschlüssige Verankerungsmittel aufweisen, die in den Untergrund eingebracht werden, wie etwa Dübel oder dergleichen. Da solche Verankerungsmittel zwangsläufig den Untergrund, wie etwa die Dachhaut eines Flachdachs, an der betreffenden Stelle beschädigen, sind auch alternative Varianten entwickelt worden, in welchen die Absturzsicherung flach auf die Dachhaut aufgesetzt und mit dieser verklebt oder verschweißt wird. In dem deutschen Gebrauchsmuster DE 20 2011 001 789 der Anmelderin wird eine Absturzsicherung vorgeschlagen, deren Fuß streifenförmige seitliche Ausleger umfasst, die sich von der Fußplatte aus sternförmig in unterschiedliche Raumrichtungen erstrecken. Diese Ausleger sorgen dafür, dass Lasten, die über den Stab in die Fußplatte eingeleitet werden, seitlich von der Fußplatte in den Untergrund verteilt werden. Die Ausleger lassen sich in relativ einfacher Weise auf die Dachhaut aufschweißen.

Es existieren jedoch Anwendungsfälle, in denen ein solches Aufschweißen nicht möglich oder nicht erwünscht ist. Grundsätzlich ist es in diesem Fall möglich, den Fuß mit den Auslegern mit einer Auflast wie etwa großflächig darauf verteilten Betonplatten zu belasten, so dass er sich nicht ohne weiteres auf dem Untergrund verschieben kann. Die Absturzsicherung wird also lediglich durch die auf den Fuß wirkende Auflast auf dem Untergrund gehalten, und letzterer bleibt völlig unbeeinträchtigt. Überdies würde eine solche Absturzsicherung den Vorteil bieten, dass sie sich rückstandsfrei bei Bedarf wieder vom Untergrund entfernen lässt. Allerdings besteht eine Schwierigkeit darin, die Absturzsicherung so auszulegen, dass sie auch die im Absturzfall auftretenden ruckartigen Lasten aufnehmen und zuverlässig in den Untergrund ableiten kann. Es ist daher bisher keine Absturzsicherung bekannt, die im Belastungsfall lediglich durch eine auf den Fuß wirkende Auflast ohne wesentliche Positionsänderung auf dem Untergrund gehalten wird.

Es ist daher eine Aufgabe der vorliegenden Erfindung, eine Absturzsicherung der eingangs genannten Art zu schaffen, die lediglich durch eine auf den Fuß wirkende Auflast in ihrer Position gehalten wird, sich jedoch auch bei den im Absturzfall in den Fuß eingeleiteten hohen Lasten nicht wesentlich auf dem Untergrund verschiebt und somit ein ausreichendes Maß an Sicherheit bietet.

Diese Aufgabe wird erfindungsgemäß durch eine Absturzsicherung mit den Merkmalen des Anspruchs 1 gelöst.

Erfindungsgemäß umfasst die Absturzsicherung eine Sicherungsplatte, die über der Fußplatte angeordnet ist und durch welche der Stab geführt ist. Diese Sicherungsplatte ist mit Krallen versehen, die zum Untergrund weisen. Im unbelasteten Zustand liegen die freien Enden der Krallen lose auf dem Untergrund auf oder befinden sich in geringem Abstand über diesem. Im Absturzfall bewirkt die in den Stab eingeleitete seitliche Last ein ruckartiges Verkippen des Stabs, was dazu führt, dass sich die Krallen der Sicherungsplatte an der Seite, zu welcher der Stab sich neigt, in den Untergrund eingraben. Die Sicherungsplatte stützt dann den Stab und verhindert ein weiteres Kippen desselben. Es wird somit im Absturzfall eine feste Verankerung des Stabs im Untergrund erreicht, die gemeinsam mit der Auflast die Absturzsicherung im wesentlichen in ihrer Position hält.

Der Fuß kann durch geeignete Mittel auf dem Untergrund gesichert werden, beispielsweise durch eine Auflast, die auf seitlich um den Stab herum angeordnete Teile des Fußes wirkt. Der Fuß kann beispielsweise, wie oben bereits beschrieben, mit seitlichen Auslegern versehen sein, die sich vom Stab aus über den Untergrund erstrecken und flach auf diesem aufliegen, während sie durch Ballastelemente wie etwa Betonplatten beschwert sind. Der Fuß wird also lediglich durch die Auflast der Ballastelemente auf dem Untergrund gehalten. Eine Beschädigung des Untergrundes durch die Krallen der Sicherungsplatte findet also lediglich im Absturzfall statt.

Gemäß einer bevorzugten Ausführungsform der vorliegenden Erfindung werden die Krallen durch Laschen gebildet, die sich von den Rändern der Sicherungsplatte nach außen erstrecken und zum Untergrund hin schräg abgewinkelt sind.

Vorzugsweise wird die Sicherungsplatte aus einem Blechzuschnitt gebildet. Dies bietet eine besonders einfache und preiswerte Möglichkeit zur Herstellung der Sicherungsplatte. Die Krallen können in diesem Fall einfach vom Rand eines ausgestanzten Sicherungsplattenzuschnitts abgewinkelt werden.

Weiter vorzugsweise ist die Sicherungsplatte im wesentlichen quadratisch, und von jeder Ecke des Quadrats erstrecken sich zwei Krallen in zueinander senkrechte Richtungen, die in einem Winkel von etwa 45° von der Plattenebene abgewinkelt sind.

Weiter vorzugsweise wird die Sicherungsplatte zwischen zwei auf dem Stab sitzenden Stellringen in einem vorbestimmten Abstand über der Fußplatte gehalten. Die Stellringe können eine Justage in der Höhe der Sicherungsplatte über der Fußplatte gestatten.

Gemäß der vorliegenden Erfindung umfasst der Fuß seitliche Ausleger, die sich von der Fußplatte aus sternförmig in unterschiedliche Raumrichtungen erstrecken, wobei sich die Krallen in die Winkelzwischenräume zwischen den Auslegern erstrecken.

Gemäß einer weiteren bevorzugten Ausführungsform der vorliegenden Erfindung umfasst der Fuß ferner ein Rahmenprofil, in welches die äußeren Enden der Ausleger eingefasst sind.

Weiter vorzugsweise fasst das Rahmenprofil eine Anzahl von Ballastplatten ein, die zur Beschwerung der Ausleger in dem vom Rahmenprofil umgrenzten Flächenbereich verlegt sind.

Im Folgenden wird eine bevorzugte Ausführungsform der vorliegenden Erfindung anhand der Zeichnung näher erläutert.
- Fig. 1: ist eine perspektivische Ansicht einer Ausführungsform der erfindungsgemäßen Absturzsicherung;
- Fig. 2: ist eine Detailansicht von Fig. 1;
- Fig. 3: ist ein seitlicher Schnitt durch die Ausführungsform der Absturzsicherung aus Fig. 1, wobei die Schnittebene mit der Stabachse zusammen fällt; und
- Fig. 4 bis 6: sind verschiedene Ansichten einer Sicherungsplatte, die Bestandteil der Absturzsicherung aus den Fig. 1 bis 3 ist.

Fig. 1 zeigt eine Absturzsicherung 10 für Personen, die in großen Höhen arbeiten, etwa auf einem Flachdach. Die zu sichernde Person kann sich zu diesem Zweck mit einem Karabinerhaken, der Bestandteil ihrer persönlichen Schutzausrüstung ist, an einer Ringöse 12 einklinken, die am oberen Ende eines senkrecht stehenden Stabs 14 befestigt ist. Dieser Stab 14 ragt von einer Fußplatte 16 auf. Der Fuß 18 der Absturzsicherung 10 umfasst außer der Fußplatte 16 noch seitliche Ausleger 20, die sich von der Fußplatte 16 aus sternförmig in unterschiedliche Raumrichtungen erstrecken und flach auf dem Untergrund aufliegen. Im vorliegenden Fall ist der Untergrund ein horizontales Flachdach, so dass die Ausleger 20 ebenfalls horizontal liegen und der Stab 14 senkrecht darauf steht. Die folgenden Ausführungen und Richtungsangaben beziehen sich auf diese Anordnung. Bei der in Fig. 1 gezeigten Ausführungsform sind insgesamt vier Ausleger 20 vorhanden, die in Winkelabständen von jeweils 90° zueinander angeordnet sind. Es erstrecken sich also jeweils zwei Ausleger 20 gegenüberliegend von der Fußplatte 16, und weitere zwei Ausleger 20 erstrecken sich senkrecht zu diesen.

Die Ausleger 20 sind als Aluminiumprofile ausgebildet. Wie in den Fig. 2 und 3 zu erkennen ist, sind die inneren Enden der Ausleger 20 durch Schrauben 22 mit der Fußplatte 16 verschraubt. Ihre äußeren Enden sind, wie weiter unten noch näher beschrieben werden soll, in ein quadratisches Rahmenprofil 52 eingefasst.

Auf die Oberseite der Fußplatte 16 ist eine Hülse 24 aufgeschweißt, in welche das untere Ende des Stabes 14 eingesteckt und darin befestigt ist. Die Befestigung kann durch eine Gewindeverbindung zwischen der Hülse 24 und dem Stab 14 erfolgen.

Über der Fußplatte 16 ist eine Sicherungsplatte 26 parallel zu dieser angeordnet. Diese Sicherungsplatte 26, auf deren Form und Funktion weiter unten noch näher eingegangen werden soll, weist eine zentrale Öffnung 28 auf, durch welche der Stab 14 geführt ist. Auf einem Abschnitt des Stabs 14 oberhalb der Hülse 24 zu seiner Befestigung sitzen zwei Stellringe, nämlich ein unterer Stellring 30 und ein oberer Stellring 32, zwischen denen die Sicherungsplatte 26 in einem vorbestimmten Abstand über der Fußplatte 16 gehalten wird. Die Höhe der Sicherungsplatte 26 über der Fußplatte 16 lässt sich somit mit Hilfe der Stellringe 30, 32 einstellen. Ein fester Sitz der Stellringe 30, 32 auf dem Stab 14 wird beispielsweise durch Klemmschrauben erreicht (nicht dargestellt), die seitlich, also quer zur Stabachse durch die Stellringe 30, 32 geführt sind und mit deren Hilfe sich die Stellringe 30, 32 gegen die Umfangsoberfläche des Stabs 14 klemmen lassen.

Einzelheiten der Sicherungsplatte 26 sind in den Fig. 4, 5 und 6 dargestellt. In der Draufsicht in Fig. 6 ist erkennbar, dass die Sicherungsplatte 26 im wesentlichen quadratisch ausgebildet ist, wobei sich von jeder Ecke 34 des Quadrats 36 zwei Krallen 38 in zueinander senkrechte Raumrichtungen erstrecken. In Fig. 6 erstreckt sich beispielsweise von der oberen rechten Ecke 34 des Quadrats 36 eine Kralle 38 senkrecht nach oben, nämlich etwa in der Verlängerung der rechten Kante 40 des Quadrats 36, während sich eine weitere Kralle 38 senkrecht zu dieser Kante 40 in der Verlängerung der oberen, im wesentlichen horizontal verlaufenden Kante 42 des Quadrats 36 erstreckt. In der Draufsicht in Fig. 6 stehen diese Krallen 38 also senkrecht zueinander, während sie, wie in den Fig. 4 und 5 deutlich sichtbar ist, nach unten, d.h. von der Plattenebene des Quadrats 36 schräg abgewinkelt sind. In der vorliegenden Ausführungsform sind die Krallen 38 etwa in einem Winkel von 45° von der Plattenebene abgewinkelt. Der Winkel kann jedoch davon abweichend gewählt werden.

Die Anordnungen der übrigen sechs Krallen 38 an den verbleibenden Ecken 34 des Quadrats 36 ist entsprechend, wie in Fig. 6 sichtbar ist. Es erstrecken sich somit von jeder Ecke 34 aus zwei Krallen 38, so dass sich im Ergebnis die Krallen 38 paarweise von jeder Seite 40, 42, 44, 46 des Quadrats 36 in einem parallelen Abstand zueinander erstrecken.

Die Krallen 38 sind an ihren Enden 48 etwa harpunenförmig ausgebildet und weisen die Kontur einer Pfeilspitze mit seitlichen Widerhaken auf.

Die Sicherungsplatte 26 kann in einfacher Weise aus einem Blechzuschnitt durch Ausstanzen und anschließendes Abwinkeln der Krallen 38 hergestellt werden.

Gemäß den Fig. 1 und 2 wird die Sicherungsplatte 26 derart auf dem Fuß 18 angeordnet, dass die Krallen 38 sich in die Winkelzwischenräume 50 zwischen zwei benachbarten, zueinander senkrecht stehenden Auslegern 20 erstrecken. Die Enden 48 der Krallen 38 befinden sich somit entweder unmittelbar über dem Untergrund oder liegen auf diesem auf. Wie in Fig. 2 deutlich erkennbar ist, übergreifen jeweils zwei parallel zueinander stehende Krallen 38 einen Ausleger 22, so dass ferner in jedem Winkelzwischenraum 50 zwei zueinander senkrecht stehende Krallen 38 von einer Ecke 34 des Quadrats 36 der Sicherungsplatte 26 nach unten abgewinkelt sind.

Wird der Stab 14 nicht seitlich belastet, also durch eine an der Ringöse 12 angreifende Kraft seitlich gegenüber der Grundplatte 16 gekippt, liegt die Sicherungsplatte 26 mit den Enden 48 ihrer Krallen 38 lose auf dem Untergrund auf, oder die Enden 48 befinden sich dicht über dem Untergrund, wie vorstehend beschrieben. Wirkt jedoch eine solche seitliche Kraft auf das obere Ende des Stabs 14, so werden bei dessen Verkippen die Krallen 38, die an der Seite der Sicherungsplatte 26 angeordnet sind, die der Kipprichtung entspricht, in den Untergrund eingegraben und stützen den Stab 14, so dass ein weiteres Verkippen verhindert wird. Die Sicherungsplatte 26 sorgt also im Belastungsfall, also insbesondere im Sturzfall, in welchem eine solche Kraft auf die Ringöse 12 wirkt, für eine ausreichende Stabilität. Das Eingraben der Enden 48 der Krallen 38 in den Untergrund wird insbesondere begünstigt, wenn es sich bei dem Untergrund um relativ weiche und verletzbare Dachbahnen aus Bitumen oder Folie handelt. Der Untergrund muss zur Installation der Absturzsicherung 10 nicht beschädigt werden, sondern eine Beschädigung findet lediglich dann statt, wenn der vorstehend beschriebene Absturzfall eintritt, in welchem sich die spitzen Enden 48 der Krallen 38 in den weichen Untergrund eingraben können.

Wie in Fig. 1 erkennbar ist, umfasst der Fuß 18 der Absturzsicherung 10 ferner ein quadratisches Rahmenprofil 52, dessen Ecken 54 die äußeren Enden der Ausleger 20 einfassen. Die Ausleger 20 bilden also die Diagonalen dieses Rahmenprofils 52, und jeweils benachbarte Ausleger 20 umschließen mit einer Seite 56 des Rahmenprofils 52 eine dreieckige Fläche, die dem bereits erwähnten Winkelzwischenraum 50 zwischen den Auslegern 20 entspricht. Der vom Rahmenprofil 52 umschlossene Flächenbereich kann mit einem witterungsbeständigen Netz ausgelegt sein.

Das Rahmenprofil 52 liegt unmittelbar auf dem Untergrund auf. Es ist zur Aufnahme von Ballastplatten 58 vorgesehen, die sich einzeln nebeneinander in dem vom Rahmenprofil 52 umgrenzten quadratischen Flächenbereich verlegen lassen, derart, dass die Ränder der Ballastplatten 58 von den Seiten 56 des Rahmenprofils 52 eingefasst werden und an einem seitlichen Verrutschen gehindert werden. In Fig. 1 ist lediglich eine der Ballastplatten 58 dargestellt, bei welchen es sich um übliche Betonplatten handeln kann, also etwa um handelsübliche Gehwegplatten. Die Ballastplatten 58 liegen auf den Oberseiten der Ausleger 20 auf und bilden somit eine Auflast für den Fuß 18, die den Fuß 18 an einem seitlichen Verrutschen auf der Dachhaut hindert. Im Nichtbelastungsfall wird die Absturzsicherung 10 also lediglich durch die Auflast der Ballastplatten 58 auf dem Untergrund gesichert, so dass keine weiteren Befestigungsmittel erforderlich sind, die die Absturzsicherung 10 in ihrer Position halten. Dies bietet den Vorteil, dass zur Installation der Absturzsicherung 10 der Untergrund, also insbesondere eine Dachhaut oder Folie, nicht beschädigt werden muss. Im Absturzfall bildet die Sicherungsplatte 26 eine zusätzliche Sicherung, die ein Verkippen des Stabes 14 verhindert.

## Patentansprüche

1. Absturzsicherung (10) für Personen, mit einem flachen Fuß (18) zur Befestigung auf einem Untergrund, welcher Fuß (18) eine zentrale Fußplatte (16) umfasst, und einem auf der Fußplatte (16) aufragenden Stab (14), der an seinem der Fußplatte (16) abgewandten Ende eine Ringöse (12) trägt, umfassend eine Sicherungsplatte (26), die über der Fußplatte (16) angeordnet ist und durch welche der Stab (14) geführt ist, und welche mit zum Untergrund weisenden Krallen (38) versehen ist, **dadurch gekennzeichnet, dass** der Fuß (18) ferner seitliche Ausleger (20) umfasst, die sich von der Fußplatte (16) aus sternförmig in unterschiedliche Raumrichtungen erstrecken, und dass die Krallen (38) sich in die Winkelzwischenräume (50) zwischen den Auslegern (20) erstrecken.

2. Absturzsicherung gemäß Anspruch 1, **dadurch gekennzeichnet, dass** die Krallen (38) durch Laschen gebildet werden, die sich von den Rändern der Sicherungsplatte (26) nach außen erstrecken und zum Untergrund hin schräg abgewinkelt sind.

3. Absturzsicherung gemäß Anspruch 1 oder 2, **dadurch gekennzeichnet, dass** die Sicherungsplatte (26) aus einem Blechzuschnitt gebildet wird.

4. Absturzsicherung gemäß einem der Ansprüche 1 bis 3, **dadurch gekennzeichnet, dass** die Sicherungsplatte (26) im wesentlichen quadratisch ist und sich von jeder Ecke (34) des Quadrats (36) zwei Krallen (38) in zueinander senkrechte Richtungen erstrecken, die in einem Winkel von etwa 45° von der Plattenebene abgewinkelt sind.

5. Absturzsicherung gemäß einem der vorhergehenden Ansprüche, **dadurch gekennzeichnet, dass** die Sicherungsplatte (26) zwischen zwei auf dem Stab (14) sitzenden Stellringen (30, 32) in einem vorbestimmten Abstand über der Fußplatte (16) gehalten wird.

6. Absturzsicherung gemäß einem der vorhergehenden Ansprüche , **dadurch gekennzeichnet, dass** der Fuß (18) ferner ein Rahmenprofil (52) umfasst, in welches die äußeren Enden der Ausleger (20) eingefasst sind.

7. Absturzsicherung gemäß Anspruch 6, **dadurch gekennzeichnet, dass** das Rahmenprofil (52) eine Anzahl von Ballastplatten (58) einfasst, die zur Beschwerung der Ausleger (20) in dem vom Rahmenprofil (52) umgrenzten Flächenbereich verlegt sind.

## Claims

1. Anti-fall safety device (10) for persons, with a flat foot (18) for attaching to a substrate, said foot (18) comprising a central foot plate (16) and a rod (14) projecting upwards on foot plate (16) which, at the end furthest from foot plate (16), has an eyelet (12), comprising a safety plate (26) disposed above foot plate (16) and through which rod (14) is guided, and which is provided with claws (38) pointing toward the substrate, **characterised In that** foot (18) further comprises lateral extensions (20) extending in a star shape in different directions from foot plate (16), and **In that** claws (38) extend Into the angular gaps (50) between extensions (20).

2. Anti-fall safety device of claim 1, **characterised in that** claws (38) are formed by tabs which extend outward from the edges of safety plate (26) and are set at an angle downward toward the substrate.

3. Anti-fall safety device of claim 1 or 2, **characterised in that** safety plate (26) is formed from cut sheet metal.

4. Anti-fall safety device according to one of claims 1 to 3, **characterised in that** safety plate (26) is essentially quadratic and from each corner (34) of square (36) two claws (38) extend in mutually perpendicular directions which are angled at an angle of approximately 45° from the plate plane.

5. Anti-fall safety device according to one of the preceding claims, **characterised in that** safety plate (26) is held between two locking rings (30,32) mounted on rod (14) at a predetermined distance above foot plate (16).

6. Anti-fall safety device according to one of the preceding claims, **characterised in that** foot (18) further comprises a framework profile (52) In which the outer ends of extensions (20) are held in place.

7. Anti-fall safety device according to claim 6, **characterised in that** framework profile (52) holds in place a plurality of ballast plates (58) positioned in the surface area defined by framework profile (52) for the purpose of weighting down extensions (20).

## Revendications

1. Sécurité anti-chute (10) pour des personnes, munie d'un socle plat (18) pour une fixation sur un support, lequel socle (18) comprend une plaque de socle centrale (16), et d'une tige (14) faisant saillie vers le haut à partir de la plaque de socle (16) et supportant un oeillet (12) sur son extrémité opposée à la plaque de socle (16), comportant une plaque de sécurité (26) agencée au-dessus de la plaque de socle (16) et au moyen de laquelle la tige (14) est guidée, et pourvue de griffes (38) dirigées vers le support, **caractérisé en ce que** le socle (18) comporte en outre des bras latéraux (20) qui s'étendent en forme d'étoile à partir de la plaque de socle (16) dans différentes directions spatiales, et **en ce que** les griffes (38) s'étendent dans les espaces angulaires (50) entre les bras (20).

2. Sécurité anti-chute selon la revendication 1, **caractérisé en ce que** les griffes (38) sont formées par des pattes s'étendant vers l'extérieur à partir des bords de la plaque de sécurité (26) et pliées de manière inclinée par rapport au support.

3. Sécurité anti-chute selon la revendication 1 ou 2, **caractérisé en ce que** la plaque de sécurité (26) est formée à partir d'un flan de tôle.

4. Sécurité anti-chute selon l'une des revendications 1 à 3, **caractérisé en ce que** la plaque de sécurité (26) est sensiblement quadratique et deux griffes (38) s'étendent à partir de chaque coin (34) du carré (36) dans des directions orthogonales l'une à l'autre qui sont inclinées à un angle d'environ 45° par rapport au plan de la plaque.

5. Sécurité anti-chute selon l'une des revendications précédentes, **caractérisé en ce que** la plaque de sécurité (26) est maintenue entre deux bagues de réglage (30, 32) siégeant sur la tige (14) à une distance prédéfinie au-dessus de la plaque de socle (16).

6. Sécurité anti-chute selon l'une des revendications précédentes, **caractérisé en ce que** le socle (18) comporte en outre un profilé de cadre (52) dans lequel sont enchâssées les extrémités extérieures des bras (20).

7. Sécurité anti-chute selon la revendication 6, **caractérisé en ce que** le profilé de cadre (52) incorpore une pluralité de plaques de ballast (58) qui sont disposées de manière à alourdir les bras (20) dans la zone de surface délimitée par le profilé de cadre (52).
